# EUROPÄISCHE PATENTSCHRIFT

(11) **EP 2 677 077 B1**
(45) Veröffentlichungstag und Bekanntmachung des Hinweises auf die Patenterteilung: **13.05.2015**
(21) Anmeldenummer: 13161784.7
(22) Anmeldetag: 28.03.2013
(51) Int. Cl.: D06F 57/06

(54) **Wäschetrockner und Vorrats- oder Aufbewahrungsmittel für einen Wäschetrockner**
Clothes dryer and storage or storage device for a clothes dryer
Sèche-linge et moyens de stockage ou d'entreposage pour un sèche-linge

(30) Priorität: 05.04.2012 DE 102012102976
(43) Veröffentlichungstag der Anmeldung: 25.12.2013
(73) Patentinhaber: Leifheit AG, 56377 Nassau (DE)
(72) Erfinder: Daubach, Harald, 56379 Weinähr (DE); Fischer, Klaus-Jürgen, 56379 Holzappel (DE); Gafert, Jan, 99846 Seebach (DE)
(74) Vertreter: Bungartz, Klaus Peter

(56) Entgegenhaltungen:
- DE-A1- 10 161 319
- US-A- 2 481 443

## Beschreibung

### Technisches Gebiet

Die Erfindung betrifft einen Wäschetrockner zum hängenden Trocknen von Wäsche mit einem Rahmen und zumindest einem Haltemittel zum Aufhängen von Wäschestücken, wobei der Rahmen zumindest zwei Querträger und wenigstens eine, die Querträger im Abstand zueinander haltende Längsverbindung aufweist und das Haltemittel zum Aufhängen der Wäschestücke mit zumindest einem Abschnitt von einem ersten Querträger zu einem gegenüberliegenden zweiten Querträger verläuft und der Rahmen derart ausgebildet ist, dass der Abstand der Querträger zueinander veränderbar ist.

### Stand der Technik

Ein Wäschetrockner mit einem ausziehbaren Trocknungsgestell dieser Art ist aus der DE 101 61 319 A1 bekannt. Der bekannte Wäschetrockner weist einen Rahmen auf, der aus zwei Längsstangen und zwei Querstangen besteht, wobei die Längsstangen Teleskopstangen sind, so dass der Rahmen in der Länge veränderbar ist. Damit dies nicht durch die Haltemittel für die Wäschestücke blockiert wird, sind diese ebenfalls Teleskopstangen.

Obwohl dieser bekannte Wäschetrockner eine Längenveränderung ermöglicht, hat er doch einige Nachteile:

Ein Nachteil besteht darin, dass die Teleskopstangen nur dann zusammengeschoben werden können, wenn diese feste Stangenteile nicht geknickt sind. So führt jedes Knicken der Stangen, zum Beispiel durch Überlast oder manuelle Einwirkung auf den zusammengeklappten Wäscheständer während der Lagerung zu einer Einschränkung der Veränderbarkeit oder im schlimmsten Fall sogar endgültigen Blockierung der Verstellbarkeit. Eine Überlast kann aber recht schnell erfolgen, zum Beispiel durch Aufstellen eines Wäschekorbs auf die Stangen.

Ferner ist die Herstellung und der Einbau bzw. Einsatz von teleskopartigen Trockenstangen wesentlich aufwändiger als der Einsatz von flexiblen Wäscheleinen. Auch werden von vielen Benutzern die Haptik und die Trocknungseigenschaften von Leinen geschätzt. So gelten Leinen auch als schonender für die Wäsche als metallische Trockenstangen. Schließlich besteht bei Teleskopstangen die Gefahr, dass Schmutzwasser in das Innere der Stange gerät und beim kontinuierlichen Wiederaustritt eine Verschmutzung der gerade gewaschenen Wäschestücke verursacht.

Aus der DE 20 2007 015 592 U1 ist ein als Flügeltrockner ausgebildeter Wäscheständer bekannt, der an einem zentralen Rahmen zwei nach außen klappbare Flügel aufweist, wobei an einem Flügel eine federbelastete Leinenauszugsvorrichtung angeordnet ist, über die oberhalb einer dann unteren Leinenebene weitere Leinen zu dem Ende des gegenüberliegenden Flügels spannend gezogen werden können, so dass sich eine zweite, dann obere Leinenebene ergibt.

Mit dieser zusätzlichen Leinenebene lässt sich zwar der Gebrauchswert des Wäscheständers erhöhen, jedoch kann der Wäscheständer nur in der Höhe um eine zusätzliche Ebene erweitert, nicht aber unter Beibehaltung seiner Funktion verkleinert werden.

Aus der US 2 481 443 A ist ein Wäscheständer mit einem starren Rahmen bekannt, der Wäscheleinen aufweist, die an einer Seite ausziehbar in Rückholautomaten gelagert sind und zur gegenüberliegenden Rahmenseite gezogen werden können, wo sie dann über Haken befestigt werden. Dieser Wäscheständer hat den Nachteil, dass das zentrale Rahmenfeld fest ist und die zur Verfügung stehende Leinenlänge nicht über die Rahmenlänge hinaus erweitert werden kann.

### Kurzbeschreibung der Erfindung

Aufgabe der Erfindung ist es daher, einen verbesserten und flexibleren Wäschetrockner zur Verfügung zu stellen. Insbesondere sollen die oben genannten Nachteile vermieden werden.

Die Aufgabe wird erfindungsgemäß bei einer Ausgestaltung durch einen in der Länge, also in Längsrichtung der Haltemittel, veränderlichen Wäschetrockner der eingangs genannten Art gelöst, der dadurch gekennzeichnet ist, dass das Haltemittel zum Aufhängen der Wäschestücke eine Leine ist und zumindest eine Leinenspannvorrichtung vorgesehen ist, die derart ausgebildet ist, dass der von dem ersten Querträger zu dem gegenüberliegenden zweiten Querträger verlaufende Abschnitt der Leine in seiner Länge veränderbar ist und in zumindest zwei Gebrauchsstellungen des Wäschetrockners, die durch unterschiedliche Abstände der Querträger charakterisiert sind, der Abschnitt der Leine gestreckt und gegen weitere Verlängerung durch die Zugkraft der an ihn angehängten Wäschestücke gesichert ist.

Die gattungsgemäßen Wäschetrockner können dabei als Standtrockner ausgebildet sein, die Erfindung ist hierauf aber nicht beschränkt. So kann auch eine Wandhalterung möglich sein, wesentlich ist lediglich, dass zwei Querträger zum Aufspannen der nun leinenartigen Haltemittel bei gleichzeitiger Längenveränderlichkeit durch Verlagern der Querträger relativ zueinander möglich sind.

Erfindungsgemäß wird nun ein Wäschetrockner mit Leinen und der Leinenspannvorrichtung vorgeschlagen. Dieser weist einen Rahmen auf, der von zwei Querträgern und der Längsverbindung gebildet ist, wobei dies Längsträger oder auch andere Mittel sein können, zum Beispiel ein X-förmiges Gestell. Wesentlich ist nur, dass die Längsverbindung die Querträger hält und die Querträger relativ zueinander verlagerbar sind. Dabei kann einer der Querträger die Leinenspannvorrichtung sein oder aufweisen, auch an beiden Seiten kann gegebenenfalls eine Leinenspannvorrichtung vorgesehen sein. Im letztgenannten Fall kann eine Leinenspannvorrichtung jeweils alle Leinen erfassen oder auch nur jede zweite Leine spannen.

Sofern nur eine Veränderbarkeit des Aufhängebereichs gewünscht ist, kann auch ein starrer, rechteckiger Rahmen verwendet werden, an dem die Querträger feststehen und nur die Leinenspannvorrichtung querverschieblich zum Rahmen, zum Beispiel an den Längsträgern gelagert ist. Diese Ausgestaltung hat dann den Vorteil, dass ein Abschnitt des Rahmen freigegeben werden kann, etwa um einen Wäschekorb einzuhängen oder durch den Rahmen in einen darunter stehenden Wäschekorb greifen zu können. In diesem Fall wird der Rahmen dann starr aufgestellt und die Leinenspannvorrichtung dann in die gewünschte Richtung bewegt.

Die Leinen verlaufen dann von der Leinenspannvorrichtung zu einem der Querträger, auf der anderen Seite der Leinenspannvorrichtung ergibt sich dann zwischen der Leinenspannvorrichtung und dem gegenüberliegenden Querträger ein rechteckiger Bereich, der frei von Leinen ist. Dieser kann so gewählt werden, dass ein handelsüblicher oder explizit zu diesem Zweck gestalteter Wäschekorb in diesen Bereich einhängbar ist, so dass der Benutzer einfach die Wäsche herausnehmen und im benachbarten Leinenbereich aufhängen kann. Anschließend kann er den Korb dann wieder entfernen und die Leinenspannvorrichtung zurückziehen, so dass sie wie der gegenüberliegende Querträger dann wieder am Rahmenende angeordnet ist und die in der Länge veränderlichen Leinen die maximale Länge aufweisen.

Der feste Rahmen mit einer quer zum Rahmen verschiebbaren Leinenspannvorrichtung zur Freigabe eines Teils des Rahmens kann auch mit der eingangs beschriebenen Längenveränderbarkeit kombiniert werden, so dass beide Vorteile erzielt werden können. Bei Bedarf können auch beiden Enden der Leine jeweils an einer Leinenspannvorrichtung angeordnet sein, wobei zum Beispiel eine Leinenspannvorrichtung fest an einem in der Länge veränderlichen Rahmen und die andere Leinenspannvorrichtung in Querrichtung zu den Querträgern beweglich an diesem Rahmen angeordnet sein können.

Gemäß eines Aspektes der Erfindung wird zumindest eine Leine vorgeschlagen, wobei die Leine zumindest teilweise zwischen zumindest zwei Querträgern des Rahmens verläuft. Ein Abstand der Querträger zueinander und ein Leinenabschnitt zwischen den Querträgern sind bei der längenveränderlichen Ausgestaltung des Rahmens in ihrer Länge veränderbar. Vorzugsweise weist der Rahmen zumindest einen Längsträger auf, der die Querträger miteinander verbindet.

Der vorgeschlagene Wäschetrockner hat unter anderem den Vorteil, dass dieser leicht zu verstauen ist. Weiterhin haben Leinen gegenüber den heute bei Wäscheständern üblichen Ausführungen mit Metallstäben den Vorteil, dass neben der geringeren Beschädigungsgefahr die Gefahr der Übertragung von Rostflecken oder Schmutzwasser auf die Wäsche nicht gegeben ist. Der Wäschetrockner bietet durch die veränderliche Leinenlänge eine größere Variabilität als Wäschetrockner mit fest vorgegebener Leinenlänge, sei es durch die dadurch erzielbare Veränderbarkeit der Länge oder die Freigabemöglichkeit z.B. für eine Aufnahme für den Wäschekorb.

Nachfolgend wird die Erfindung anhand eines in der Länge veränderlichen Wäschetrockners beschrieben, der einen Rahmen mit zwei Querträgern aufweist, wobei die Leinenspannvorrichtung einer der Querträger sein kann oder an einem der Querträger angeordnet sein kann, was die Verwendung einer weiteren Leinenspannvorrichtung oder sonstiger zusätzlicher Elemente natürlich nicht ausschließt.

Der Wäschetrockner kann bei dieser Ausgestaltung als Standwäschetrockner mit einem oder mehreren Beinen beziehungsweise einem vorzugsweise zusammenfaltbaren Standgestell ausgeführt sein. Alternativ kann eine Variante vorgesehen sein, bei der der Wäschetrockner an einer Wand oder an einer Heizung befestigbar ist oder zwischen zwei Wänden gehalten ist.

Der Rahmen des Wäschetrockners kann ein rechteckiger Rahmen sein, kann aber auch andere Formen aufweisen, insbesondere können einzelne Rahmenteile gebogen ausgestaltet sein. Der Rahmen weist Querträger auf, die variabel zueinander beabstandbar sind.

Bei dieser Ausgestaltung weist der Rahmen Längsträger auf, die in der Länge veränderbar sind und mit den Querträgern einstückig, fest oder gelenkig verbunden sind. Die Längsträger und bzw. oder die Querträger können dabei Teil eines Gestells sein, mit dem der Wäschetrockner auf den Boden, in einer Badewanne, in der Dusche oder auf einer sonstigen Fläche aufstellbar ist. Alternativ kann der Rahmen Befestigungsmittel aufweisen, mit denen der Wäschetrockner beispielsweise an einer Wand, einer Badewanne, einer Heizung und/oder an einer anderen geeigneten Stelle befestigbar ist.

Erfindungsgemäß wird anstelle der Teleskopstangen eine Wäscheleine verwendet, diese kann aus einem gummielastisches Material, Polypropylen, Metalldraht und/oder aus einer Naturfaser, beispielsweise Hanf oder Sisal, gefertigt sein. Durch die Leinenspannvorrichtung ist die Leine in der Länge veränderbar, wobei hiermit gemeint ist, dass der geradlinige Abschnitt zum Aufhängen der Wäschestücke veränderbar ist. Dies kann zum Beispiel durch Einziehen der Leine in einen Rahmenabschnitt oder durch Aufrollen eines der oder beider Enden der Leine geschehen.

Insbesondere ist die Leine nach einer Veränderung des Abstandes der Querträger zueinander spannbar. Besonders bevorzugt ist dabei die Spannung der Leine insbesondere automatisch an eine Abstandsveränderung der Querträger zueinander anpassbar, so dass der Benutzer keine weiteren Maßnahmen ergreifen muss um einerseits die Leine nach einer Längenveränderung zu spannen und andererseits ein Durchhängen durch das Gewicht der Wäsche zu vermeiden.

Die Leinenspannvorrichtung kann als Wickelvorrichtung ausgebildet sein, die das freie Ende der Leine, getrieben durch die Kraft einer Spannfeder, aufwickelt. Dabei können mehrere, parallel zueinander verlaufende und voneinander unabhängige Leinen verwendet werden, die jeweils mit einem Ende an einem Querträger und mit einem gegenüberliegenden Ende an der Leinenspannvorrichtung befestigt sind. Alternativ kann auch eine Leine mehrfach von dem Querträger zur Leinenspannvorrichtung verlaufen, etwa über Umlenkrollen oder andere Mittel zur Richtungsumkehr. Auch können die Leinen alle mit einer Leinenspannvorrichtung oder, zum Beispiel wechselweise, mit einer von zwei gegenüberliegenden Leinenspannvorrichtungen gespannt werden.

Die Leinenspannvorrichtung kann eine Trommel aufweisen, wobei die Leine mit einem freien Ende auf die Trommel wickelbar ist. Vorzugsweise ist die Trommel dann durch die Spannfeder belastet, zum Beispiel einer Torsionsfeder, so dass der Wickelvorgang und/oder ein Spannen der Leinen durch eine Federkraft angetrieben sind. Alternativ kann auch bei einer anderen Ausführungsform eine Handkurbel, ein Schieber oder ein ähnliches Mittel zum Einziehen des Endes der Leine in die Leinenspannvorrichtung vorgesehen sein. Dies können auch Gewichte sein, die entweder die Wickeltrommel antreiben oder die Leinen direkt ein einen Rahmenabschnitt einziehen.

In jedem Fall sollte die Leine nach der Einstellung der Länge so gehalten sein, dass die Wäsche sie nicht mehr aus der Leinenspannvorrichtung herausziehen kann. Dies kann durch die Spannvorrichtung, also die Spannkraft geschehen, was aber den Nachteil hat, dass der Benutzer diese Spannkraft beim Auseinanderziehen des Rahmens zur Verbreiterung des Wäschetrockners ebenfalls überwinden muss. Nachdem das Gesamtgewicht der nassen Wäsche nicht gering ist, entsteht hierdurch eine vergleichsweise große Gegenkraft.

Daher wird es bevorzugt sein, die Festlegung der Leine zumindest durch eine Arretiervorrichtung zu unterstützen. Dies kann eine Brems- oder Blockiervorrichtung sein, die auf die Leine wirkt und entweder selbsttätig ausgelöst wird oder vom Benutzer bewusst aktiviert werden kann. Eine mögliche Arretiervorrichtung ist zum Beispiel eine Verriegelung, die bei zu schnellem Auszug der Leine automatisch eingreift, so wie dies vom Sicherheitsgurt eines Autos bekannt ist. Ferner kann die Arretiervorrichtung auch selbsttätig durch das Arretieren der verschiebbaren Leinenspannvorrichtung oder des Querträgers ausgelöst werden. Eine besonders bevorzugte Ausgestaltung der Erfindung verwendet Leinenspannvorrichtungen, die bereits von Wandtrocknern her bekannt sind. Dies sind an der Wand montierte Trocknungsgestelle, die nach vorne ausgezogen werden und dann zwischen der Wand und dem vorderen Ende Leinen spannen, die gegen eine Spannkraft ausgezogen und über eine Rückzugssperre stramm gehalten werden.

Alternativ weist die Leinenspannvorrichtung ein Feststellelement auf, wobei mittels des Feststellelementes ein Fixieren der Leine und/oder ein Feststellen der Trommel, auf der die Leine aufgewickelt ist, bewirkbar werden. Dies hat den Vorteil, dass das antreibende Element, wie beispielsweise die Spannfeder oder Kurbel, entlastet werden kann und die Spannkraft der Feder kleiner ausgelegt werden kann.

Der erfindungsgemäße Grundgedanke kann nun - neben der oben bereits abgehandelten Freigabe eines Rahmenbereichs - in verschiedenster Weise genutzt werden:

In einer einfachen Ausgestaltung wird ein in der Länge veränderlicher Wäschetrockner geschaffen, dessen Rahmen in der Länge verstellbar ist. Sofern es sich um einen Rahmen mit Längsträgern handelt, können dies dann Teleskopstangen, Scherengetriebe oder alle anderen Formen von verstellbaren Rahmen und Unterbauten sein. Bei dieser Ausgestaltung wird der Längenänderung dadurch Rechnung getragen, dass die Leinenspannvorrichtung die Leinen verkürzt oder verlängert und entweder selbst oder durch eine separate Arretiervorrichtung vor dem Gebrauch durch Behängen der Leinen blockiert.

Die Leinenspannvorrichtung kann an einem Querträger oder auch an beiden Querträgern vorgesehen sein. Dabei kann der Querträger, insbesondere im Falle einer Leinenspannvorrichtung, die als trommelartige Wickelvorrichtung ausgebildet ist, auch den Querträger bilden. Alternativ können auch in der Mitte des Rahmens eine oder zwei Leinenspannvorrichtungen vorgesehen sein, von denen sich die Leinen dann zum Querträger erstrecken. Auch diese können wiederum verschiebbar sein.

Eine etwas aufwändigere, dafür aber sehr flexible und vorteilhafte Ausgestaltung der Erfindung weist einen Rahmen auf, an dem zumindest an einer Seite ein Rahmenflügel angeordnet ist. Dieser Rahmen wird dann zum Beispiel von einem Zentralrahmen gebildet, der etwa rechteckig ausgebildet sein kann. An den Enden dieses Zentralrahmens kann dann ein Rahmenflügel vorgesehen sein, der von einem Flügelrahmen gebildet ist, der zum Beispiel aus einem zweimal um 90° gebogenen oder U-förmigen Rahmenprofil bestehen kann. Solche Wäschetrockner sind allgemein bekannt und weisen im Rahmenflügel zusätzliche Leinen auf, um den effektiven Trocknungsbereich bei Bedarf erhöhen zu können.

Nun kann aber die Leinenspannvorrichtung entweder an dem Querträger des Zentralrahmens angeordnet werden, der in der Länge veränderlich sein kann, so wie es oben beschrieben ist, so dass der Rahmenflügel im wesentlichen die gleiche Erweiterung bietet wie bei den bekannten Wäschetrocknern. Neu ist dann die Längenveränderung des Zentralrahmens. Hier können dann völlig unabhängige Wäscheleinen in den Rahmenflügeln und dem Zentralrahmen verwendet werden.

Eine Längenveränderung des Zentralrahmens lässt sich auf gleiche Weise auch realisieren, wenn die Leinen durch die Querträger des Zentralrahmens hindurchgeführt und an den äußeren Enden des Flügelrahmens befestigt sind. Dann kann die Leinenspannvorrichtung an einer beliebigen Stelle vorgesehen sein. So kann sie entweder am Ende eines Rahmenflügels oder, falls gegenüberliegend zwei Rahmenflügel verwendet werden, an beiden Rahmenflügeln angeordnet sein. Alternativ können Leinenspannvorrichtungen in der Mitte des Zentralrahmens vorgesehen werden, wobei sich die Leinen dann ausgehend von diesen mittleren Leinenspannvorrichtungen durch die Querträger zum Ende des Rahmenflügels erstrecken.

Besonders vorteilhaft ist aber eine Ausgestaltung, bei der der Rahmenflügel in der Ebene des Rahmens von einer Stellung, in der er seitlich nach außen ragt, in eine mittlere Stellung, in der er im Wesentlichen auf dem Zentralrahmen aufliegt, schwenkbar ist. In diesem Fall kann die Leinenspannvorrichtung am Ende des Rahmenflügels vorgesehen sein, so dass sie mit diesem Ende zusammen umgelegt wird. Dann erstreckt sich die mit dem gegenüber liegenden Ende an dem Zentralrahmen oder einem gegenüberliegenden, zusätzlichen Rahmenflügel befestigte Leine im ausgeklappten Zustand durch den gesamten Rahmen. Im umgeklappten Zustand dagegen erstreckt sich die Leine dann "nur" noch von dem mittleren Bereich des Zentralrahmens, in dem nun der eine Querträger liegt, zum anderen Ende des Zentralrahmens bzw. des Rahmenflügels, so dass der Schwenkbereich desjenigen Rahmenflügels, der die Leinenspannvorrichtung trägt, nun frei von Leinen ist und als Einhängebereich für einen Wäschekorb genutzt werden kann.

Ein im Zusammenhang mit diesem Aspekt der Erfindung nutzbarer Wäschekorb ist so gestaltet, dass er in den Rahmen einhängbar ist. Hierzu sind die Länge und Tiefe des Korbes an den Rahmen angepasst, so dass der Korb mit einem nach außen herspringenden Haltebereich, der in einen Griff integriert sein kann, in den nun freien Rahmenabschnitt eingehängt werden kann. Alternativ kann der so von Leinen freigehaltene Bereich auch einfach nur genutzt werden, um den Korb unter den Wäscheständer stellen zu können, so dass der Benutzer hindurchgreifen kann.

Die Rahmenflügel können, sofern neben einem ersten Rahmenflügel auch ein zusätzlicher Rahmenflügel verwendet wird, in Längsrichtung der Leinen bzw. des Rahmens eine unterschiedliche Länge aufweisen. So kann derjenige Rahmenflügel, der die Leinenspannvorrichtung trägt, in seiner Länge genau der Länge des Wäschekorbes angepasst sein oder bei Schaffung nur einer Durchgriffsmöglichkeit noch kleiner sein, so dass der freigegebene Bereich möglichst klein gehalten bleibt, um eine möglichst lange Leine zu behalten.

Der zusätzliche Rahmenflügel dagegen kann dann länger ausgebildet sein. Auch können die Flügelrahmen selbst teleskopisch ausziehbar sein. Schließlich kann vorgesehen sein, dass der Zentralrahmen nur Längsträger aufweist, die Querträger also zugunsten der Flügelrahmen, die dann deren Funktion übernehmen, entfallen. Die Leinenspannvorrichtung sorgt in allen Fällen dafür, dass die Leinen nach Verkürzung des Abstandes zwischen ihren Befestigungsenden gespannt werden und nicht durchhängen. Dabei kann auf die Leine eine Spannkraft zum Geradeziehen der Leine wirken, die etwa zwischen 0,2 kN bis etwa 5 kN liegen kann, je nachdem, ob die Spannkraft nur das Geradeziehen der nicht beladenen Leine oder auch der mit Wäsche belasteten Leine bewirken soll. Besonders bevorzugt kann hier eine Kraft von etwa 0,6 kN bis etwa 2,5 kN verwendet werden, wobei die notwendige Kraft natürlich auch von der Länge der Leinenabschnitte abhängt.

Üblicherweise wird dann die Spannkraft an die Länge des zu spannenden Seils und an die maximal zu erwartende Beladung und die tolerierbare Durchhängung angepasst, insbesondere bei maximalem Abstand der Querträger. Beispielsweise bei einer maximalen Spannweite der Leinen von etwa 2,5 m, einem zu erwartenden Gewicht nasser Wäsche von etwa 10 kg je Leine und einer tolerierbaren Durchhängung von etwa 2 cm bis 3 cm wird eine Spannkraft von etwa 2 kN bis etwa 3,5 kN auf die Leinen ausgeübt.

Weitere vorteilhafte Ausgestaltungen gehen aus den Unteransprüchen und den nachfolgenden Zeichnungen eines bevorzugten Ausführungsbeispiels hervor. Die dort dargestellten Weiterbildungen sind jedoch nicht beschränkend auszulegen, vielmehr können die dort beschriebenen Merkmale untereinander und mit den oben beschriebenen Merkmalen zu weiteren Ausgestaltungen kombiniert werden.

### Kurze Beschreibung der Zeichnungsfiguren

In den Zeichnungen zeigt:
Fig. 1 einen aufgeklappten Wäschetrockner,
Fig. 2 den Wäschetrockner aus Fig. 1, bei dem ein Flügel zur Mitte geklappt ist,
Fig. 3 den Wäschetrockner in einem vollständig zusammengeklappten Zustand und
Fig. 4 eine Detailansicht einer Leinenspannvorrichtung.

### Beschreibung der Ausführungsarten

Figur 1 zeigt einen Wäschetrockner, der als faltbarer Wäscheständer ausgestaltet ist. Der Wäschetrockner weist einen Rahmen 1, Beine und einen ersten Rahmenflügel 2 sowie einen zusätzlichen Rahmenflügel 2' auf. Die Beine sind gelenkig am Rahmen 1 angeordnet. Ferner sind die Rahmenflügel 2 und 2' gelenkig am Rahmen 1 angeordnet. Der Rahmen 1 weist in der gezeigten Version zwei parallel zueinander angeordnete Längsträger 5,6 auf.

Die Rahmenflügel 2, 2' bilden hier die Querträger 3,4, die die Längsträger des Rahmens 1 miteinander verbinden, so dass auf explizite Querträger verzichtet werden kann. Zwischen den endseitigen Querträgern der Rahmenflügel 2,2' sind die Leinen 9 gespannt, an welchen die hier nicht dargestellte Wäsche aufgehängt werden kann. Einer der Querträger 2,2' ist als Leinenspannvorrichtung 7 ausgestaltet, wobei die Leinenspannvorrichtung 7 die Leinen 9 auf Spannung hält und derart ausgestaltet ist, dass die Leinen 9 vorzugsweise im Inneren der Leinenspannvorrichtung 7 aufgerollt werden können.

Figur 2 zeigt den Wäschetrockner aus Figur 1, wobei der Rahmenflügel 2' zur Mitte des Rahmens 1 hin umgeklappt ist. Die Längsseiten des Rahmenflügels 2' liegen auf den Längsseiten 5, 6 des Rahmens 1 auf. Hierdurch wird der Rahmenflügel 2' in einer nahezu waagerechten Position gehalten. Zu erkennen ist, dass die Leinen 9 durch die Leinenspannvorrichtung 7 aufgenommen wurden, so dass die Leinenlänge verkürzt ist, jedoch die Leinen 9 weiterhin gespannt sind.

Durch das Umklappen des Rahmenflügels 2' verlaufen die Leinen 9 nun von dem nach innen geklappten Ende des Rahmenflügels 2' bis zum zusätzlichen Rahmenflügel 2 oder, falls dieser nicht vorhanden sein sollte, zum gegenüber liegenden Querträger des Rahmens 1. Dabei ist es unerheblich, ob der umgeklappte Rahmenflügel 2' oder 2 oder der ausgeklappte Rahmenflügel 2 oder 2' oder auch der Rahmen 1 die Leinenspannvorrichtung 7 trägt. Durch die Spannwirkung wird in jedem Fall erzielt, dass der Bereich neben der Einspannstelle der Leinen 9, der nach außen gerichtet ist, nun nicht mehr von Leinen 9 abgedeckt ist, so dass durch ihn in einen unter dem Wäschetrockner stehenden Wäschekorb 8 gegriffenen werden kann oder in ihn ein Wäschekorb 8 eingesetzt werden kann.

Der Wäschekorb 8 weist vorzugsweise Laschen oder sonstige vorstehende Formelemente als Widerlager auf, die derart gestaltet sind, dass diese über die Flügelrahmen des Rahmenflügels 2 bzw. 2' ragen, so dass sie ein Einhängen des Wäschekorbes ermöglichen.

Der Wäschetrockner kann ebenso genutzt werden, wenn nur der Rahmenflügel 2' eingeklappt wird, was hier nicht dargestellt ist. Wie aus den Figuren zu entnehmen ist, ist der Rahmenflügel 2' kürzer als der Rahmenflügel 2. Wird der Wäschekorb 8 bei zur Mitte des Rahmens 1 hin geklappten Rahmenflügel 2 in den Flügelrahmen des Rahmenflügels 2 eingesetzt, ragt dieser dann etwas über den Flügelrahmen hinaus.

Vorzugsweise ist der Wäschetrockner statisch derart ausgelegt, dass auch bei voll beladenem Wäschekorb 8 kein Übergewicht in eine Richtung entsteht. Dies kann zum Beispiel durch entsprechende Formgebung des Fußgestells realisiert werden, das zum Beispiel eine winklige, nach außen gerichtete Anordnung der Standbügel aufweisen kann. Durch das seitliche Überragen des Wäschekorbes 8 wird dabei der Raum, der durch das Vorsehen einer Einhängeposition verloren geht, minimiert, so dass ein möglichst großer, nutzbarer Bereich für das Aufhängen der Wäschestücke verbleibt.

Figur 3 zeigt den Wäschetrockner, der vollständig zusammengefaltet ist. Die Rahmenflügel 2 und 2' sind zur Mitte des Rahmens 1 umgefaltet. Die Längen der Flügelrahmen der Rahmenflügel 2 und 2'sind derart gewählt, dass in dem zusammengefalteten Zustand die hinten Enden der Rahmenflügel 2 und 2'nebeneinander liegen. Die Leine 9 wurde weitestgehend durch die Leinenspannvorrichtung 7 aufgezogen, so dass - wenn überhaupt - nur noch eine Leinenlänge vorhanden ist, die dem Abstand der äußeren Enden der Rahmenflügel zueinander entspricht. Weiterhin ist in Fig. 3 zu erkennen, dass die Beine zum Rahmen 1 hin gefaltet sind. In diesem Zustand lässt sich der Wäschetrockner einfach verstauen. Insbesondere werden die Leinen 8 vor Verschmutzung oder Beschädigung während der Lagerung geschützt.

Figur 4 zeigt eine skizzenhafte Detailansicht der Leinenspannvorrichtung 7. Diese weist eine Trommel auf, die mittels eines angedeuteten federbelasteten Spannmechanismus stetig versucht, die Leinen 9 aufzurollen. Da die Leinen 9 an dem Rahmenflügel 2 befestigt sind, werden die Leinen 9 gespannt. Zur Verhinderung eines Durchhängens der Leinen 9, wenn diese mit Wäsche beladen sind, ist ein Feststellmechanismus vorgesehen, der die Trommel arretiert.

Des Weiteren weist die Leinenspannvorrichtung 7 eine Abdeckung auf, welche die Trommel teilweise umschließt. Zusätzlich zu dem Einziehen der Leine 9 verhindert die Abdeckung insbesondere bei der Lagerung des Wäschetrockners eine Verschmutzung der Leine 9.

Die Abdeckung ist vorzugsweise derart gestaltet, dass diese um die Trommel drehbar ist. Dies hat den Vorteil, dass der Auslass für die Leinen 9 in Abhängigkeit der Stellung des Rahmenflügels 2 variierbar ist. Vorzugsweise schlagen die Leinen 9 beim Schwenken des Rahmenflügels 2 an die Abdeckung an, so dass eine Kraft auf die Abdeckung ausgeübt wird, die die Abdeckung um ihre Längsachse verdreht.

### Liste der Bezugszeichen

- 1: Rahmen
- 2: Rahmenflügel
- 2': zusätzlicher Rahmenflügel
- 3: Erster Querträger
- 4: Zweiter Querträger
- 5: Erster Längsträger
- 6: Zweiter Längsträger
- 7: Leinenspannvorrichtung
- 8: Wäschekorb
- 9: Leine zum Aufhängen von Wäsche

## Patentansprüche

1. Wäschetrockner mit in der Länge veränderlichen Aufhängbereich zum hängenden Trocknen von Wäsche, der einem Rahmen (1) und zumindest ein Haltemittel zum Aufhängen von Wäschestücken aufweist, wobei der Rahmen (1) zumindest zwei Querträger (3,4) und wenigstens eine, die Querträger (3,4) im Abstand zueinander haltende Längsverbindung aufweist, das Haltemittel zum Aufhängen der Wäschestücke mit zumindest einem Abschnitt von einem ersten Querträger (3) zu einem gegenüberliegenden zweiten Querträger (4) verläuft und der Rahmen (1) derart ausgebildet ist, dass der Abstand der Querträger (3,4) zueinander veränderbar ist, **dadurch gekennzeichnet, dass** das Haltemittel zum Aufhängen der Wäschestücke eine Leine (9) ist und zumindest eine Leinenspannvorrichtung (7) vorgesehen ist, die derart ausgebildet ist, dass der von dem ersten Querträger (3) zu dem gegenüberliegenden zweiten Querträger (4) verlaufende Abschnitt der Leine (9) in seiner Länge veränderbar ist und in zumindest zwei Gebrauchsstellungen des Wäschetrockners, die durch unterschiedliche Abstände der Querträger (3,4) charakterisiert sind, der Abschnitt der Leine (9) gestreckt und gegen weitere Verlängerung durch die Zugkraft der an ihn gehängten Wäschestücke gesichert ist.

2. Wäschetrockner nach Anspruch 1, **dadurch gekennzeichnet, dass** eine oder mehrere Leinen (9) mit einem Ende mit der Leinenspannvorrichtung (7) verbunden sind und an einem gegenüberliegenden Ende an dem der Leinenspannvorrichtung (7) gegenüberliegenden Querträger (3 oder 4) befestigt sind, wobei die Leine (9) zwischen den Querträgern (3 und 4) mehrfach hin- und her verläuft und im Bereich der Richtungsumkehr über Umlenkmittel gleitend gehalten ist.

3. Wäschetrockner nach Anspruch 1, **dadurch gekennzeichnet, dass** der Rahmen (1) ein fester Rahmen (1) ist, der vom dem ersten Querträger (3) und einem dritten Querträger und der wenigstens einen Längsverbindung gebildet ist, wobei der zweite Querträger (4) als Leinenspannvorrichtung (7) ausgebildet ist und zwischen dem ersten Querträger (3) und dem dritten Querträger verlagerbar und festlegbar ist und das Haltemittel zum Aufhängen der Wäschestücke mit zumindest einem Abschnitt von dem ersten Querträger (3) zu dem gegenüberliegenden zweiten Querträger (4) verläuft.

4. Wäschetrockner nach einem der vorhergehenden Ansprüche, **dadurch gekennzeichnet, dass** eine Spannfeder zur Spannung des Abschnitte der Leine (9) oder der gesamten Leine (9) aufweist und die Leinenspannvorrichtung (7) eine Aufrollmechanik für die Leine (9) aufweist, wobei bei Veränderung des Abstandes des ersten Querträgers (3) relativ zu dem gegenüberliegenden zweiten Querträger (4) die Leine (9) gegen die Kraft der Spannfeder von einer Vorratsrolle abwickelbar ist.

5. Wäschetrockner nach einem der Ansprüche 1 bis 3, **dadurch gekennzeichnet, dass** mehrere, parallel zu einander angeordnete Leinen (9) vorgesehen sind, die jeweils mit einem Ende mit der Leinenspannvorrichtung (7) verbunden sind und mit einem gegenüberliegenden Ende an dem der Leinenspannvorrichtung (7) gegenüberliegenden Querträger (3 oder 4) befestigt sind.

6. Wäschetrockner nach Anspruch 4, **dadurch gekennzeichnet, dass** die Spannfeder derart dimensioniert ist, dass die Spannung der Leine (9) durch die Leinenspannvorrichtung (7) größer als die Gewichtskraft der an ihr hängenden, nassen Wäschestücke bei maximalem Abstand des ersten Querträgers (3) zum zweiten Querträger (4) ist, wobei als Gewichtskraft der Wäschestücke insbesondere 10g bis 100g, insbesondere 20 g, pro Leinenmillimeter angenommen wird.

7. Wäschetrockner nach einem der vorhergehenden Ansprüche, **dadurch gekennzeichnet, dass** die Leine (9) nach Veränderung des Abstandes der Leinenspannvorrichtung (7) relativ zu dem gegenüberliegenden Querträger (3 oder 4) über eine Arretiervorrichtung zur Vermeidung einer weiteren Verlängerung festlegbar ist.

8. Wäschetrockner nach einem der vorhergehenden Ansprüche, **dadurch gekennzeichnet, dass** die die Querträger (3,4) auf Abstand zueinander haltende Längsverbindung von Längsträgern (5,6) des Rahmens (1) gebildet ist, die als Teleskopstangen ausgebildet sind.

9. Wäschetrockner nach einem der vorhergehenden Ansprüche, **dadurch gekennzeichnet, dass** der Rahmen (1) zumindest an einer Seite einen gelenkig mit dem Rahmen verbundene Rahmenflügel (2) aufweist, der sich mit einem Flügelrahmen im ausgeklappten Zustand von dem ersten Längsträger (5) zu dem gegenüberliegenden, zweiten Längsträger (6) erstreckt.

10. Wäschetrockner nach dem vorhergehenden Anspruch, **dadurch gekennzeichnet, dass** der Wäschetrockner einen zusätzlichen Rahmenflügel (2') mit in Längsrichtung der Längsträger (5, 6) im Vergleich zum ersten Rahmenflügel (2) gleicher oder unterschiedlicher Länge aufweist, der an der dem Rahmenflügel (2) gegenüberliegenden Seite des Rahmens (1) angeordnet ist und sich mit einem Flügelrahmen im ausgeklappten Zustand von dem ersten Längsträger (5) zu dem gegenüberliegenden, zweiten Längsträger (6) erstreckt.

11. Wäschetrockner nach einem der Ansprüche 10, **dadurch gekennzeichnet, dass** der Flügelrahmen von zwei insbesondere parallel zu den Längsträgern (5,6) angeordneten Flügelrahmenabschnitten gebildet ist, die an der den Längsträgern (5,6) abgewandten Seite über eine Querverbindung miteinander verbunden sind.

12. Wäschetrockner nach einem der Ansprüche 9, 10 0der 11, **dadurch gekennzeichnet, dass** der erste Querträger (3) und/oder der zweite Querträger (4) von dem Flügelrahmen gebildet ist und eine Leinenspannvorrichtung (7) längs der Querverbindung an dem Flügelrahmen angeordnet ist oder die Querverbindung von einer Leinenspannvorrichtung (7) gebildet ist.

13. Wäschetrockner nach einem der vorhergehenden Ansprüche, **dadurch gekennzeichnet, dass** der Rahmen (1) eine Aufnahme oder Aufnahmemittel zur insbesondere hängenden oder einhängenden Aufnahme eines Vorratsmittels für Wäsche, insbesondere eines in die Aufnahme einhängbaren Wäschekorbs (8), oder einer Arbeitsplatte zum Sortieren, Vorbereiten und/oder Falten von Wäschestücken aufweist.

14. Wäschetrockner nach Anspruch 12, **dadurch gekennzeichnet, dass** eine Aufnahme oder Aufnahmemittel zur insbesondere hängenden oder einhängenden Aufnahme eines Vorratsmittels für Wäsche in dem Flügelrahmen angeordnet ist, wobei der Flügelrahmen zwischen einer eingeklappten Stellung und einer ausgeklappten Stellung hin und her schwenkbar ist und in der eingeklappten Stellung parallel zum Rahmen angeordnet ist, so dass die Leinenspannvorrichtung (7) zwischen den Enden der Längsträger (5,6) angeordnet ist und die Leine (9) von der Leinenspannvorrichtung (7) zu einem Ende der Längsträger (5,6) verläuft, während zwischen der Leinenspannvorrichtung (7) und dem anderen Ende der Längsträger (5,6) zur Freigabe der Ausnahme keine von der Leinenspannvorrichtung (7) ausgehenden Leinen verlaufen.

## Claims

1. A laundry drier comprising a length-changeable hanging-up area for drying laundry while it hangs up, which encompasses a frame (1) and at least one holding means for hanging up pieces of laundry, wherein the frame (1) encompasses at least two crossmembers (3, 4) and at least one longitudinal connection, which holds the crossmembers (3, 4) at a distance to one another, the holding means for hanging up the pieces of laundry runs with at least one section from a first crossmember (3) to an opposite second cross member (4), and the frame (1) is embodied in such a way that the distance of the crossmembers (3, 4) relative to one another can be changed, **characterized in that** the holding means for hanging up the pieces of laundry is a line (9) and provision is made for at least one line tensioning device (7), which is embodied in such a way that the length of the section of the line (9), which runs from the first crossmember (3) to the opposite second cross member (4), can be changed, and, in at least two use positions of the laundry drier, which are **characterized by** different distances of the crossmembers (3, 4), the section of the line (9) is stretched and is secured against further extension by the tractive force of the pieces of laundry, which are hung.

2. The laundry drier according to claim 1, **characterized in that** one or a plurality of lines (9) are connected with one end to the line tensioning device (7) and, at an opposite end, are fastened to the crossmember (3 or 4) located opposite the line tensioning device (7), wherein the line (9) runs back and forth between the crossmembers (3 and 4) several times and is held so as to glide via deflection means in the area of the inversion of the direction.

3. The laundry drier according to claim 1, **characterized in that** the frame (1) is a fixed frame (1), which is formed by the first crossmember (3) and a third crossmember and the at least one longitudinal connection, wherein the second crossmember (4) is embodied as line tensioning device (7) and can be displaced and fixed between the first crossmember (3) and the third crossmember, and the holding means for hanging up the pieces of laundry runs with at least one section from the first crossmember (3) to the opposite second cross member (4).

4. The laundry drier according to one of the preceding claims, **characterized in that** it encompasses a tension spring for tensioning the section of the line (9) or of the entire line (9) and the line tensioning device (7) encompasses a retractor mechanism for the line (9), wherein the line (9) can be unwound from a supply roll against the force of the tension spring when the distance of the first crossmember (3) changes relative to the opposite second crossmember (4).

5. The laundry drier according to one of claims 1 to 3, **characterized in that** provision is made for a plurality of lines (9) arranged parallel to one another, which are in each case connected with one end to the line tensioning device (7) and which are fastened with an opposite end to the crossmember (3 or 4) located opposite the line tensioning device (7).

6. The laundry drier according to claim 4, **characterized in that** the tension spring is dimensioned in such a way that the tension of the line (9) by the line tensioning device (7) is larger than the weight of the wet pieces of clothing hanging thereon in response to a maximum distance of the first crossmember (3) to the second crossmember (4), wherein in particular 10 g to 100 g, in particular 20 g, is assumed per line millimeter as weight of the pieces of laundry.

7. The laundry drier according to one of the preceding claims, **characterized in that**, after changing the distance of the line tensioning device (7) relative to the opposite crossmember (3 or 4), the line (9) can be fixed via a locking device in order to avoid a further extension.

8. The laundry drier according to one of the preceding claims, **characterized in that** the longitudinal connection, which holds the crossmembers (3, 4) at a distance to one another, is formed by longitudinal supports (5, 6) of the frame (1), which are embodied as telescopic bars.

9. The laundry drier according to one of the preceding claims, **characterized in that**, at least on one side, the frame (1) encompasses a frame wing (2), which is connected to the frame in an articulated manner and which, in the unfolded state, extends with a wing frame from the first longitudinal support (5) to the opposite second longitudinal support (6).

10. The laundry drier according to the preceding claim, **characterized in that** the laundry drier encompasses an additional frame wing (2') comprising the same or different length in longitudinal direction of the longitudinal supports (5, 6) as compared to the first frame wing (2), which is arranged on the side of the frame (1) opposite the frame wing (2) and which, in the unfolded state, extends with one wing frame from the first longitudinal support (5) to the opposite, second longitudinal support (6).

11. The laundry drier according to one of claims 10, characterized that the wing frame is formed by two wing frame sections, which are arranged in particular parallel to the longitudinal supports (5, 6), which, on the side facing away from the longitudinal supports (5, 6), are connected to one another via a cross connection.

12. The laundry drier according to one of claims 9, 10 or 11, **characterized in that** the first crossmember (3) and/or the second crossmember (4) is formed by the wing frame, and a line tensioning device (7) is arranged at the wing frame along the cross connection or the cross connection is formed by a line tensioning device (7).

13. The laundry drier according to one of the preceding claims, **characterized in that** the frame (1) encompasses a reception or receiving means for receiving a storage means for laundry, in particular so as to hang or be hooked in, in particular of a laundry basket (8), which can be hooked into the reception, or a worktop for sorting, preparing and/or folding pieces of laundry.

14. The laundry drier according to claim 12, **characterized in that** a reception or receiving means for receiving a storage means for laundry, in particular so as to hang or be hooked in, is arranged in the wing frame, wherein the wing frame can be pivoted back and forth between a folded-in and an unfolded position and, in the folded-in position, is arranged parallel to the frame, so that the line tension device (7) is arranged between the ends of the longitudinal supports (5, 6), and the line (9) runs from the line tensioning device (7) to an end of the longitudinal supports (5, 6), while lines, which start at the line tensioning device (7), do not run between the line tensioning device (7) and the other end of the longitudinal supports (5, 6) for releasing the reception.

## Revendications

1. Séchoir à linge avec une zone d'étendage variable dans la longueur pour le séchage de linge accroché, qui comporte un cadre (1) et au moins un moyen de retenue pour étendre des pièces de linge, le cadre (1) comportant au moins deux supports transversaux (3, 4) et au moins un assemblage longitudinal, maintenant les supports transversaux (3, 4) à une distance mutuelle, le moyen de retenue pour étendre les pièces de linge s'étendant par au moins une partie d'un premier support transversal (3) vers un deuxième support transversal (4) opposé et le cadre (1) étant conçu de telle sorte que la distance mutuelle entre les supports transversaux (3, 4) soit variable, **caractérisé en ce que** le moyen de retenue pour étendre les pièces de linge est une corde (9) et qu'il est prévu au moins un dispositif tenseur (7) de corde, qui est conçu de telle sorte que la partie de la corde (9) s'étendant du premier support transversal (3) vers le deuxième support transversal (4) opposé soit variable dans sa longueur et **en ce que** dans au moins deux positions d'utilisation du séchoir à linge qui sont **caractérisées par** différentes distances entre les supports transversaux (3, 4), la partie de la corde (9) soit étendue et bloquée contre un allongement supplémentaire sous l'effet de la force de traction exercée par les pièces de linge qui sont étendues sur elle.

2. Séchoir à linge selon la revendication 1, **caractérisé en ce qu'**une ou plusieurs corde(s) (9) sont reliées par une extrémité avec le dispositif tenseur (7) de corde et sur une extrémité opposée, sont fixées sur le support transversal (3 ou 4) opposé du dispositif tenseur (7) de corde, la corde (9) s'étendant plusieurs fois en aller et retour entre les supports transversaux (3 et 4) et étant maintenue par des moyens de renvoi dans la zone du changement de direction.

3. Séchoir à linge selon la revendication 1, **caractérisé en ce que** le cadre (1) est un cadre (1) fixe qui est formé par le premier support transversal (3) et par un troisième support transversal et par l'au moins un assemblage longitudinal, le deuxième support transversal (4) étant conçu en tant que dispositif tenseur (7) de corde et pouvant être déplacé et immobilisé entre le premier support transversal (3) et le troisième support transversal et le moyen de retenue pour accrocher les pièces de linge s'étendant par au moins une partie du premier support transversal (3) vers le deuxième support transversal (4) opposé.

4. Séchoir à linge selon l'une quelconque des revendications précédentes, **caractérisé en ce qu'**il comporte un ressort de tension pour tendre la partie de la corde (9) ou l'ensemble de la corde (9) et **en ce que** le dispositif tenseur (7) de corde comporte un mécanisme d'enroulement pour la corde (9), alors que lors de la variation de la distance entre le premier support transversal (3) et le deuxième support transversal (4) opposé, la corde (9) peut se dérouler d'un rouleau de réserve contre la force du ressort de tension.

5. Séchoir à linge selon l'une quelconque des revendications 1 à 3, **caractérisé en ce qu'**il est prévu plusieurs cordes (9) placées en parallèle les unes par rapport aux autres, qui sont reliées chacune par une extrémité avec le dispositif tenseur (7) de corde et qui par une extrémité opposée sont fixées au support transversal (3 ou 4) opposé au dispositif tenseur (7) de corde.

6. Séchoir à linge selon la revendication 4, **caractérisé en ce que** le ressort de tension est dimensionné de telle sorte que la tension de la corde (9) par le dispositif tenseur (7) de corde soit supérieure à la force de pesanteur des pièces de linge mouillées qui y sont accrochées, lors d'un écart maximal entre le premier support transversal (3) et le deuxième support transversal (4), étant supposé que la force de pesanteur des pièces de linge se situe notamment entre 10 g et 100 g et soit notamment de 20 g par millimètre de corde.

7. Séchoir à linge selon l'une quelconque des revendications précédentes, **caractérisé en ce qu'**après une variation de la distance entre le dispositif tenseur (7) de corde et le support transversal (3 ou 4) opposé, la corde (9) peut être immobilisée par l'intermédiaire d'un dispositif de blocage pour éviter un allongement supplémentaire.

8. Séchoir à linge selon l'une quelconque des revendications précédentes, **caractérisé en ce que** l'assemblage longitudinal qui tient à distance mutuelle les supports transversaux (3, 4) est formé de supports longitudinaux (5, 6) du cadre (1) qui sont conçus en tant que barres télescopiques.

9. Séchoir à linge selon l'une quelconque des revendications précédentes, **caractérisé en ce qu'**au moins sur un côté, le cadre (1) comporte un battant de cadre (2) relié de manière articulée avec le cadre, qui en position déployée, s'étend par un cadre de battant du premier support longitudinal (5) vers le deuxième support longitudinal (6) opposé.

10. Séchoir à linge selon la revendication précédente, **caractérisé en ce que** le séchoir à linge comporte un battant de cadre (2') supplémentaire d'une longueur identique ou différente en comparaison du premier battant de cadre (2) dans la direction longitudinale des supports longitudinaux (5, 6), qui est placé sur le côté du cadre (1) qui est opposé au battant de cadre (2) et qui en position déployée, s'étend par un cadre du battant du premier support longitudinal (5) vers le deuxième support longitudinal (6) opposé.

11. Séchoir à linge selon la revendication 10, **caractérisé en ce que** le cadre du battant est formé par deux parties de cadre de battant placées notamment en parallèle des supports longitudinaux (5, 6), qui sur le côté opposé aux supports longitudinaux (5, 6) sont reliées ensemble par l'intermédiaire d'un assemblage transversal.

12. Séchoir à linge selon l'une quelconque des revendications 9, 10 ou 11, **caractérisé en ce que** le premier support transversal (3) et/ou le deuxième support transversal (4) est formé par la cadre de battant et **en ce qu'**un dispositif tenseur (7) de corde est placé sur le cadre de battant, le long de l'assemblage transversal ou **en ce que** l'assemblage transversal est formé par un dispositif (7) tenseur de corde.

13. Séchoir à linge selon l'une quelconque des revendications précédentes, **caractérisé en ce que** le cadre (1) comporte un logement ou un moyen de logement destiné à loger notamment par accrochage ou par insertion un moyen de réception de linge, notamment un panier à linge (8) qui peut s'accrocher dans le logement ou un plan de travail pour trier, préparer et/ou plier des pièces de linge.

14. Séchoir à linge selon la revendication 12, **caractérisé en ce qu'**un logement ou un moyen de logement destiné à loger notamment par accrochage ou par insertion un moyen de réception de linge est placé dans le cadre de battant, le cadre de battant pouvant pivoter en aller et retour entre une position rabattue et une position déployée et dans la position rabattue étant placé à la parallèle du cadre, de telle sorte que le dispositif tenseur (7) de corde soit placé entre les extrémités des supports longitudinaux (5, 6) et que la corde (9) s'étende du dispositif tenseur (7) de corde vers une extrémité du support longitudinal (5, 6), alors qu'entre le dispositif tenseur (7) de corde et une autre extrémité des supports longitudinaux (5, 6) il ne s'étend aucune corde partant du dispositif tenseur (7) de corde, pour libérer l'évidement.
